# EUROPÄISCHE PATENTSCHRIFT

(11) **EP 0 874 072 B1**
(45) Veröffentlichungstag und Bekanntmachung des Hinweises auf die Patenterteilung: **20.03.2002**
(21) Anmeldenummer: 98104464.7
(22) Anmeldetag: 13.01.1997
(51) Int. Cl.: D02G 1/12, D02J 1/08, D02G 1/16, D02G 1/20

(54) **Verfahren und Vorrichtung zur Erzeugung eines mehrfarbigen Garnes aus unterschiedlich farbigen Teilfäden aus Endlosfilament**
Method and apparatus for the manufacture of a multi-coloured yarn composed of differentially dyed continuous filament yarns
Procédé et dispositif pour la fabrication d'un fil multicolore à partir de filaments continus teints différentement

(30) Priorität: 12.01.1996 CH 9396
(43) Veröffentlichungstag der Anmeldung: 28.10.1998
(62) Teilanmeldung aus: 97810012.1
(73) Patentinhaber: MASCHINENFABRIK RIETER AG, 8406 Winterthur (CH)
(72) Erfinder: Weiss, Hans-Joachim, 9631 Ulisbach (CH)

(56) Entgegenhaltungen:
- EP-A- 0 485 871
- FR-A- 1 575 307
- FR-A- 2 190 957
- US-A- 3 827 113
- US-A- 3 846 881
- US-A- 4 118 843

## Beschreibung

Die Erfindung betrifft ein Verfahren und eine Vorrichtung gemäss Oberbegriff der unabhängigen Ansprüche.

Aus einer europäischen Patentveröffentlichung mit der Nr. 0485871 B1 (Barmag) ist ein Verfahren bereits bekannt, in welchem unterschiedlich gefärbte, je von einem Spinnschacht herkommende Teilfäden je über eine Präparation und je durch eine Vorkompaktierung geführt werden, um anschliessend mittels einem Galettenpaar verstreckt, in einer Texturierdüse texturiert, auf einer Kühltrommel gekühlt, gemeinsam in einer Verwirbelungsdüse kompaktiert und anschliessend aufgespult werden.

Dabei handelt es sich bei der Kompaktierung zwischen der Präparation und den Verstreckgaletten um Verwirbelungsdüsen pro Teilfaden, welche die an sich bekannten Verwirbelungsengstellen verursachen. Solche an sich für das Texturieren nachteiligen Engstellen werden in diesem Verfahren durch das Strecken mittels der Streckgaletten wieder aufgelöst, bevor die Teilfäden in die Texturierdüse gelangen.

Die bestehende Erfindung betrifft die Verbesserung eines Verfahrens für das Produzieren von Garn, wie dies in der US-PS-4,025,595 veröffentlicht ist. Ein solches Garn beinhaltet mindestens zwei verschiedene Filamentbündel, wobei jedes Bündel separat verwirbelt und später die Bündel zusammen verwirbelt werden, um das Garn zu bilden. Die offensichtliche "Differenz" zwischen den beiden Filamentbündeln betrifft ihre Farbe, indem ein Mehrfarbengarn hergestellt wird. Es ist deshalb vorteilhaft diese Art Verfahren mit bezug auf zwei verschiedenfarbige Filamentbündel zu erklären, wobei die Farbdifferenz nicht das wesentliche Merkmal der Erfindung ist. Wünschbare "Effekte" in bezug auf Garnstrukturen und Erscheinungsbild des Garnes können durch Kombinieren von Filamentbündel erhalten werden, welche andere "Unterschiede" aufweisen, beispielsweise solche welche in der US-4,025,595 erwähnt sind.

Das in der US-PS-4,025,595 erklärte Verfahren war für relativ niedrige Spinngeschwindigkeiten vorgesehen, im Vergleich mit den heute modernen Spinnverfahren. Im weiteren konnten texturierte Produkte nur mittels aufeinander folgender Verfahren mit Zwischenprodukten erhalten werden, im sogenannten "Spinn-Streck-Spuhlverfahren" wie dies in der vorgenannten US-Patentschrift erwähnt ist.

Die Produktion von ähnlichen Garnen mittels modernen On-line-Verfahren hat sich als schwierig erwiesen, insofern als in der kontunierlichen Verfahrenslinie ein Texturierschritt inbegriffen ist. Der in der US-PS-4.025,595 veröffentlichte Verwirbelungsschritt hat die Tendenz einen Texturierschritt zu stören. Ein Versuch dieses Problem zu lösen kann in der EP-B-485 871 und in der EP-A-434 601 gefunden werden. In diesen Fällen wird das Filamentbündel oberhalb des Texturierschrittes behandelt, um zu versichern, dass die beiden Schritte voneinander getrennt werden können, mit dem Ziel die "Induvidialität" der beiden Filamentbündel im Endgarn aufrechtzuerhalten. Diese Verfahren haben einen Erfolgsgrad erreicht, sie geben den Garnherstellern jedoch nicht die verlangte Verlässlichkeit und Flexibilität, in Anbetracht der Tatsache, dass "Garnhersteller" eine unterschiedliche Gruppe von Organisationen mit verschiedenen Marketing- und Produktstrategien bilden.

Die neue Erfindung beinhaltet ein Verfahren zur Herstellung eines Garnes mit einer Mehrzahl von verschiedenen Filamentbündeln, wobei das Verfahren den Schritt der Vereinigung der Filamentbündel beinhaltet, beispielsweise durch Verwirbelung, um dadurch ein Garn zu bilden. Das Verfahren ist durch den Verfahrensschritt gekennzeichnet, in welchem mindestens ein Filamentbündel individuell oberhalb des Verbindungsschrittes und unterhalb aller vorangehenden Streck- Texturier- und Kombinierschritte behandelt wird. Die individuelle Behandlung kann vorgesehen werden, um das Mass der Induvidialität des behandelten Filamentbündels im, nach der Verbindung der Bündel erhaltenen Garnprodukts zu erhöhen. Die induvidielle Behandlung kann (beispielsweise) eine Behandlung beinhalten, welche die Kompaktheit des Fibrillenbündels erhöht (beispielsweise durch Verwirbeln), am Eingang des Verbindungsschrittes. In der bevorzugten Ausführungsform wird jedes Fibrillenbündel individuell und unmittelbar vor dem Eintreten in den Verbindungsschritt behandelt.

Insofern als vorangehende Behandlungsschritte verwendet wurden, welche die Filamentbündel zusammengebracht haben (beispielsweise Texturieren in einer gemeinsamen Texturierkammer) ist es notwendig die Filamentbündel wieder zu separieren, sofern dies verlangt wird, um eine individuelle Behandlung gemäss vorliegender Erfindung zu ermöglichen. In der bevorzugten Ausführungsform werden die Filamentbündel bis zum Vereinigungsschritt separat gehalten. Hingegen ist es nicht immer aus ökonomischen Gründen möglich, dieses Ziel der "separaten Behandlung bis zur Vereinigung" zu erreichen, weshalb verschiedene Massnahmen angenommen werden können um das Separathalten der Filamentbündel zu verbessern, selbst wenn sie vor der Vereinigung zusammengebracht werden. Solche Massnahmen beinhalten das Verwirbeln und das Falschdrehen der individuellen Bündel, beispielsweise vor einem gemeinsamen Texturieren.

Der "Unterschied" zwischen zwei Filamentbündeln, welche erfindungsgemäss verarbeitet werden, beinhalten Unterschiede in
- Farbe
- Titer
- Anzahl der Fibrillen im Filamentbündel
- Polymertyp
- Anfärbbarkeit
- Querschnitt der Fibrillen
- Additive in den Fibrillenbündeln

Die Erfindung liefert ein hochstehend kontrollierbares Verfahren für das Beeinflussen der Struktur und/oder der Erscheinung des Garnproduktes, das heisst es ist eine hochstehend effiziente Methode für das Erzeugen von "Effekte". Dies ist dank der Tatsache, dass der Vereinigungsschritt unmittelbar nach dem individuellen Behandlungsschritt folgt, denn es bestehen keine Zwischenverfahrensschritte, welche die Tendenz haben den Effekt zu verkleinern oder, welche in Betracht gezogen werden müssen um das Mass der individuellen Behandlung zu bestimmen. Beispielsweise beinhaltet eine Art der individuellen Behandlung den Schritt des "örtlichen" Zusammenbringens der Fibrillen eines Fibrillenbündels (durch Bilden von "Engstellen"), wobei die "örtlichen" Verbindungen entlang der Länge des Filamentbündels mit Abständen vorgesehen sind. In einem erfindungsgemässen Verfahren kann die Anzahl der örtlichen Verbindungen pro Längeneinheit des Filamentes die Dichtheit der Verbindung in der Örtlichkeit und die Gleichmässigkeit der Verbindungsschritte entlang der Länge des Filamentbündels, mit Bezug auf den gewünschten Effekt gesteuert werden und zwar ohne Eingrenzungen, gegeben durch andere Verfahrensschritte ausser dem Verbinden. Wie bereits in der US-PS 4.025,595 vorgeschlagen ist es möglich, gewünschte "Effekte" durch "Ausbalancieren" der individuellen Behandlung mit der kollektiven Behandlung im Verbindungsschritt zu erzeugen.

Mit Bezug auf in der WO 96/09425 (Obj. 2509) beschriebenen Verfahren, sei als Beispiel eine Ausführungsform der Erfindung beschrieben, wobei die Hauptelemente in der Fig. A gezeigt sind. Der Einfachheithalber sind nur zwei Filamentbündel I und II gezeigt. Nachdem die Filamentbündel separat gesponnen wurden (Spinnbalken und Düsenanordnung nicht gezeigt), werden sie mittels einer ersten Rolle G1 und einer zweiten Rolle G2 gestreckt, bevor sie in einer Aufwindmaschine W aufgewickelt werden. (die Darstellung in Fig. A ist lediglich schematisch). In der erfindungsgemässen Modifikation werden die Filamentbündel individuell bei T1 und T2 behandelt und die behandelten Filamentbündel werden in J zu einem Garn vereint.

Die Fig. B zeigt schematisch ein unbehandeltes Filamentbündel - Fibrillen von unbehandelten Filamentbündeln sind frei sich mit solchen von einem anderen unbehandelten Filamentbündel "zu vereinen", wenn die beiden Filamentbündel zusammengebracht werden. Eine Methode um die Freiheit solcher Fibrillen bezüglich der "Vereinigung" zu limitieren, besteht darin, dass "kompakte Stellen" S in jedem Bündel vorgesehen wird, wie dies in Fig. C gezeigt ist. Solche kompakte Stellen können beispielsweise durch Verwirbeln geformt werden. Solche kompakte Stellen entstehen bei der Verwirbelung dann, wenn ein Luftstrahl quer durch das laufende Fibrillenbündel geblasen wird, welcher das Fibrillenbündel in zwei Teile teilt und dann in beiden Teilen ein entgegengesetzt gerichteter Drall verursacht, der nach verlassen des Luftstrahls wieder aufgehoben wird, wobei sich die Fibrillen der beiden Fibrillenbündel während dieser Entdrallung ineinander vermischen und dadurch die Engstellen verursachen. Dabei beginnt nach dem Durchgang der hinteren Engstelle, in Laufrichtung gesehen, dasselbe von neuem. Eine andere Methode die Freiheit der genannten "Vereinigung" zu limitieren besteht in der Falschdrehung des Filamentbündeln, wie dies beispielsweise in Fig. D gezeigt ist. Es ist allgemein bekannt, dass es nicht möglich ist einen "echten Drall" in einem laufenden Garn (Filamentbündel) mittels Falschdrall zwischen zwei Enden des Garnes zu erzeugen. Es ist hingegen möglich, eine Art "Reversierdrall" zu bilden, wie dies in Fig. D gezeigt ist, in welcher das Filamentbündel eine erste Drallrichtung in der Region R1 und eine zweite Drallrichtung in der Region R2 zeigt - es ist auch möglich, dieses Drallmuster zu "fixieren" in dem Drallstops in die Garnstruktur hineingebracht werden. Das Einbringen von "Drallstops", kann dadurch erreicht werden, dass ein behandeltes Bündel mit einem anderen Bündel zu einem Garn vereint wird, wie dies in Fig. A mit J gezeigt ist.

Die Fig. E zeigt schematisch eine Vorrichtung mittels welcher an einem Filamentbündel "kompakte Stellen" S eingebracht werden können. Die Vorrichtung umfasst einen gemeinsamen Einlass (dargestellt mit dem Pfeil P) und drei Ausgänge (dargestellt mit kleinen Pfeilen innerhalb der Figur.). Das Filamentbündel wird nacheinander an den drei Ausgängen vorbeigeführt und wird dabei verwirbelt. Ähnliche Verwirbelungsverfahren können im "Vereinigungsschritt" für das Zusammenbringen von Fibrillenbündel zu einem Garn verwendet werden, wobei der Luftdruck, welcher in der Zusammenführphase verwendet wird, vermutlich wesentlich höher sein wird als in der individuellen Verwirbelung, beispielsweise 0, - 3 bar in der individuellen Verwirbelung (z.B. T₁ und T₂) und ungefähr 6 bar in der Vereinigungsverwirbelung (J). Der Abstand der Einheiten T₁ und T₂ von der Einheit J sollte genügend gross sein, um gegenseitige Interferenzen zu vermeiden, es sei denn, solche Interferenzen sind akzeptabel in bezug auf den zu erreichenden Effekt (zufällige Einflüsse).

Die in Fig. A gezeigte Anordnung ist "einfach", insofern als die Filamentbündel klar voneinander separat gehalten werden können (mit Abstand zwischen den Filamentbündeln) und zwar bis zu dem Vereinigungsschritt J. Dies ist jedoch nicht immer möglich, wie dies beispielsweise in der Anordnung der EP-A-434 601 gezeigt ist. In solchen Fällen ist es wünschbar zusätzliche Mittel vorzusehen um ein "Verschmelzen" der Fibrillen der Filamentbündel vor dem (gesteuerten) Verwirbeln in der Stufe J zu vermeiden. Mit dem Begriff "Verschmelzen" soll auf die Tendenz hingewiesen werden, welche besteht, wenn an sich zwei ursprünglich separat geführte Filamentbündel in einer unkontrollierten Art sich vermischen, indem die beiden Filamentbündel in Kontakt miteinander geraten, wenn keine Massnahmen getroffen werden, um dieses Vermischen zu vermeiden. Passende Massnahmen sind jedoch aus dem vorgenannten Stand der Technik bekannt.

Die Erfindung ist nicht eingeschränkt auf die Behandlung der Filamentbündel mittels Luftdüsen. Das Behandeln der individuellen Filamentbündel und das Vereinigen der Bündel kann beispielsweise auch durch Verwendung von adhesivem Materials oder durch Bilden von "Schweissstellen" durchgeführt werden. Je nach Effekt, welcher im Garn erreicht werden soll, kann es auch wünschenswert sein, ein Filamentbündel vor dem Bilden des Garnes durch Vereinen der Filamentbündel, unbehandelt zu lassen-dass unbehandelte Bündel gibt dem Garn einen "flaumigen" Effekt.

Der Vorteil der Erfindung besteht darin, dass durch Kompaktieren der einzelnen Teilfäden (T1 und T2 in Fig. A) nach dem Texturieren (Fig. 1 - 8) und vor dem später als Kollektivkompaktieren bezeichneten Kompaktieren der zusammengefassten Teilfäden (J in Fig. A) die Qualität d.h. die Sicherheit in der Farbtrennung und damit Farberkennung der einzelnen Teilfäden im Garn gegenüber dem Stand der Technik wiederholbar verbessert wird.

Vor der Figurenbeschreibung sei noch auf einige weitere Detaillösungen zur Durchführung der Kompaktierung, bzw. des Texturierens hingewiesen, auf welche im Laufe der Beschreibung der weiteren Figuren, Bezug genommen wird.

Dabei soll unter "Kompaktierung" das Verdichten der Fibrillenbündel verstanden werden und zwar entweder über die ganze Länge des Fibrillenbündels mittels eines Falschdralles oder punktuell mittels einer Verwirbelungsdüse.

Beispielsweise sind Verwirbelungsdüsen, welche als Kompaktiermittel verwendet werden können, aus der US-4,025,595, bzw. US-3,364,537 oder US-3,426,406 bekannt und aus der EP-0434601 A1 sind Falschdralldüsen bekannt, welche ebenfalls in der darin beschriebenen Art als Kompaktiermittel verwendet werden können.

Im weiteren ist je aus der EP-0039763, EP-0110359 A1, EP-0123072 A1, EP-0123829 eine Texturierdüse bekannt, welche vorteilhafterweise aufklappbar ist, um zu ermöglichen 16einen oder mehrere Teilfäden zur Texturierung hineinzugeben, wobei das Texturieren nach erneuter Schliessung der Texturierungdüse erfolgt. Da solche Texturierdüsen im Förderteil nach dem Injektorprinzip arbeiten, sind sie nicht nur in der Lage die Teilfäden nach der Schliessung der Düsen weiterzufördern, sondern falls nötig auch anzusaugen, so dass auch nichtaufklappbare Texturierdüsen verwendet werden können um die Fäden in die Texturierdüse zu bringen. Eine weitere Möglichkeit besteht darin, die Fäden mittels Saugpistole in und durch die Texturierdüsen zu bringen.

Ebenso ist aus der CH-680140 A5 eine Texturierdüse bekannt, welche am Eingang Einblasdüsen aufweist, die, zur Erzeugung eines Schutzdralles im Teilfaden, exzentrisch in den Garnführungskanal münden.

In den aus den EP-0039763 A1, EP-0123072 A1, EP-0123829 A1 bekannten Texturierdüsen erfolgt das Erwärmen und Fördern des Teilfadens je in einem als Kanal oder Kammer ausgebildeten Heiz- und Förderelement, und das Pfropfen bilden bzw. Kräuseln, bzw. Texturieren in einer zweiten Kammer, in welcher das eingeblasene erwärmte Gas wieder entweichen kann, so dass ein Pfropfen aus der Kammer entnommen werden kann. Für das Abkühlen des Pfropfens wird dieser auf ein transportierendes Kühlelement, beispielsweise eine drehende Kühltrommel gegeben.

Eine weitere Texturiervorrichtung ist aus der EP-310890 A1 (Rolltex) bekannt, welche sich aus einem Heiz- und Förderkanal zur Erwärmung und Förderung des Teilfadens, bzw. des Garnes und einer daran angeschlossenen Nadelwalze zur Bildung des Garnpfropfens zusammensetzt, wobei der Pfropfen nach der Nadelwalze auf eine Kühltrommel, zur Abkühlung des Pfropfens, gegeben wird.

Ebenso sind aus der US-3,255,508 (Mitsubishi) Texturiermittel bekannt, welche sich aus einer Erwärmungs- und Förderdüse und einer anschliessenden Kühltrommel zusammensetzen, wobei die Pfropfenbildung aufgrund des Aufpralles des erwärmten und geförderten Fadens auf der Kühltrommel entsteht.

Die Erfindung wird nun anhand weiterer Ausführungsbeispiele weiter erläutert.
Es zeigt:
- Fig. 1: eine Vorrichtung zur Erzeugung eines erfindungsgemässen mehrfarbigen Garnes aus anders anfärbenden oder unterschiedlich farbigenTeilfäden, schematisch dargestellt,
- Fig. 2: eine Variante eines Teiles von Fig. 1,
- Fig. 3: eine Variante der Vorrichtung von Fig. 1,
- Fig. 4: eine Variante eines Details der erfindungsgemässen Vorrichtung,
- Fig. 5 bis 6: je Varianten eines Teiles der Fig. 1,

Fig. 1 zeigt eine Vorrichtung zur Erzeugung eines mehrfarbigen Garnes mit hier beispielsweise drei Spinnschächten, welche je unterschiedlich gefärbte Teilfäden 11 bzw. 11.1 bzw. 11.2 erzeugen. Diese Teilfäden 11, 11.1, 11.2 werden je über ein Präparationsmittel 2 geführt, welches in der Regel ein Beölungsmittel ist.

Solche Garne können auch aus zwei oder mehr Teilfäden bestehen.

Nach den Präparationsmitteln 2 gelangen die Teilfäden 11-11.2 je separat in ein zugehöriges als Vorkompaktierungsmittel 3 bezeichnetes Kompaktierungsmittel, welches entweder ein an sich bekanntes Verwirbelungsmittel oder vorzugsweise ein an sich bekanntes Falschdrallmittel ist, wobei beide Mittel als Stand der Technik eingangs bereits erwähnt wurden.

Nach den Vorkompaktierungsmitteln werden die Teilfäden 11-11.2 auf Streckgaletten 4 auf ein vorgegebenes Mass verstreckt dabei erwärmt, bzw. erhitzt, d.h. in den Bereich des Glasumwandlungspunktes, bzw. in den thermoplastischen Bereich gebracht. Bei Verwendung von Verwirbelungsmittel als Vorkompaktierungsmittel wird die Verwirbelung derart vorgesehen , dass beim Strecken der verwirbelten Teilfäden 11-11.2 die Verwirbelungseinschnürungen je nach Verwirbelungsart mindestens teilweise wieder aufgehoben werden, um keine Einbussen in der Texturierqualität des Garnes zu erhalten.

Nach den Streckgaletten 4 werden die Teilfäden 11-11.2 gemeinsam in einer Texturierdüse 5 texturiert, wobei primär die Teilfäden in einem Heiz- und Förderelement 6 aufgrund eines auf dem Injektorprinzip wirkenden Fördersystems angesaugt, erwärmt und in ein Kräuselelement 7 gefördert werden, um dort aufgrund des Entweichens der Heiz- und Fördergase zwischen Lamellen 32 oder anderen äquivalenten luftdurchlässigen Elementen und der daraus resultierenden Reduzierung der Fördergeschwindigkeit und weiter daraus resultierenden Reibung der einzelnen Fibrillen der Fäden an der Wand des Kühl- und Kräuselelementes 7 zu einem Pfropfen gestaucht werden, welcher anschliessend auf eine Kühltrommel 16 gegeben wird. Von der Bedienungsperson wird der Pfropfen vor oder nach der Kühltrommel 16 in gekräuselte Teilfäden 11.3 - 11.5 aufgeteilt, was auch für die noch zu beschreibenden Figuren 2 bis 6 und 8 zutrifft, und via eine Abzugswalze 33 und, wo nötig, über Umlenkfadenführer 31 je in ein zugehöriges, als Nachkompaktierungsmittel 8 - im Zusammenhang mit Fig. A als T1 bzw. T2-bezeichnetes Kompaktierungsmittel geführt, wobei auch hier das Nachkompaktierungsmittel 8 entweder ein an sich bekanntes oder ein im Zusammenhang mit Fig. D erwähntes Falschdrallmittel oder vorzugsweise ein an sich bekanntes Verwirbelungsmittel ist. Das genannte Erfassen durch die Bedienungsperson geschieht mit Hilfe einer an sich bekannten Saugpistole, wobei die Auftrennung in die Teilfäden manuell und mit Hilfe von hier nicht gezeigten Fadenführern pro Teilfaden geschieht.

Nach den Nachkompaktierungsmitteln 8 werden die Teilfäden 11.3-11.5, wo nötig, über Umlenkfadenführer 31 auf einer Galette 34 zusammengefasst, anschliessend in einem als Kollektivkompaktierungsmittel 9 oder im Zusammenhang mit Fig. A als J bezeichnetes Kompaktierungsmittel gemeinsam kompaktiert, das heisst, entweder vorzugsweise gemeinsam mit an sich bekannten Mitteln verwirbelt oder gemeinsam falsch gedreht, um als Garn 12 nochmals über eine Galette 35 geführt und anschliessend im Spuler 10 aufgespult zu werden. Da es sich bei diesen Galetten um Förderwalzen handelt, kann gegebenenfalls auf eine oder beide Galetten 33 bzw. 34 vor oder auf die Galette 35 nach dem Kompaktiermittel 9 oder auf alle drei Galetten 33, 34 und 35 verzichtet werden, was durch Versuche je nach Material festgestellt werden muss.

Im letzteren Falle werden die Fäden direkt vom Spuler 10 von der Kühltrommel 16 und durch die Nachkompaktierungsmittel 8 und Kollektivkompaktierungsmittel 9 gezogen.

Die Fig. 2 zeigt als Variante gegenüber der Fig. 1 zur Texturierung der Teilfäden 11-11.2 nach den Streckgaletten 4 ein Heiz- und Förderelement 15 mit denselben Funktionen wie das Element 6 und anschliessend daran eine an sich aus der US-3255508 bekannten Kühltrommel 16 mit der zusätzlichen Funktion des Elementes 7, d.h. der Pfropfen wird auf der Kühltrommel 16 gebildet und gekühlt. Die weiteren Elemente entsprechen den bereits für Fig. 1 beschriebenen Elementen und werden deshalb nicht nochmals erwähnt.

Die Fig. 3 zeigt als Variante der Fig. 1 anstelle der Spinnschächte 1 einzelne Spulen mit gefärbten Teilfäden, auch gefärbte Spulen 13 genannt, sowie als weitere Variante zwecks Texturierung der hier mit 14-14.2 gekennzeichneten Teilfäden, nach den Streckgaletten 4 ein Heiz- und Förderelement 17, welches funktionell den vorgenannten Elementen 6 und 15 entspricht, mit anschliessender Nadelwalze 18 und anschliessender Kühltrommel 16 und dazwischen vorgesehenem Pfropfen-Auslenkelement 30, wobei die Kombination der Elemente 17,18,16 und 30 in der EP-0310890 A1 beschrieben ist, weshalb für weitere Details auf diese EP-Schrift verwiesen wird. Die übrigen Elemente entsprechen den Elementen der vorgenannten Figuren und werden deshalb nicht nochmals erwähnt.

Hingegen sei erwähnt, dass die Verwendung von Vorlagespulen 13 (z.B. gefärbte Spulen) anstelle von Spinnschächten 1, für alle Varianten der übrigen Figuren möglich ist.

Die Fig. 4 zeigt eine Kombination von Streckgaletten 4.1 mit einem an sich bekannten Flächenheizelement 19, welches zwischen den beiden Streckgaletten vorgesehen ist und zusätzlich zur Erwärmung mittels der Galetten 4 oder allein der Erwärmung der daran gleitenden Teilfäden 11-11.2 oder 14-14.2 dient.

Die Fig. 5 zeigt eine Variante eines Teiles der Fig. 1, insofern als eine Texturierdüse 20, welche für jeden Teilfaden 11-11.2 oder 14-14.2 einen Ansaugteil 21 aufweist, welcher dem entsprechenden Teilfaden einen genannten Schutzdrall erteilt, wobei im Anschluss daran die Teilfäden im Heiz- und Förderelement 21.1 mittels des Fördermediums erwärmt und gefördert und im anschliessenden Kräuselelement 22 zu einem Pfropfen gekräuselt werden. Dabei münden die einzelnen Heiz- und Förderkanäle der Teilfäden zusammengefasst in das Kräuselelement, d.h. dass gedachte Symetrieebenen der einzelnen Heiz.- und Förderkanäle sich vor dem Kräuselelement schneiden. Die weiteren Elemente entsprechen den bereits beschriebenen Elementen und werden deshalb nicht nochmals erwähnt.

Die Fig. 6 zeigt gegenüber der Fig. 5 eine weitere Variante einer Texturierdüse in dem eine Texturierdüse 23 für die Teilfäden ein Heiz- und Förderelement 24 und ebenfalls ein gemeinsames Kräuselelement 25 aufweist, um die einzelnen Teilfäden je separat zu Heizen und zu Fördern, und gemeinsam zu texturieren. Dabei münden die einzelnen Heiz- und Förderkanläle der Teilfäden nebeneinander in das Kräuselelement, d.h. dass gedachte Symetrieebenen der einzelnen Heiz- und Förderkanäle sich ausserhalb des Heiz- und Förderelementes 24 schneiden, wobei der Schnittpunkt nicht dargestellt ist.

Die weiteren Elemente entsprechen den bisher bereits beschriebenen Elementen und werden deshalb nicht nochmals erwähnt.

Im weiteren sei erwähnt, dass in den Figuren die noch zu kräuselnden Teilfäden bis und mit der Texturiermittel mit 11-11.2 und die nach den Texturiermitteln gekräuselten Teilfäden bis zum Kollektivkompaktiermittel 9 mit 11.3-11.5 und anschliessend an diese als Garn 12 gekennzeichnet sind.

Ebenso können in allen Varianten der Figuren 1-6 entweder Teilfäden von den Spinnschächten 1 oder von den Spulen 13 verarbeitet werden. Ebenfalls sind in den Figuren, wo notwendig, Umlenkfadenführer 31 vorgesehen, was in den Figuren schematisch gezeigt ist.

Es versteht sich, dass für alle mit einem Injektorprinzip versehenen Elemente vorteilhafterweise ein mit der CH-680140 A5 gezeigtes Drallerteilungsprinzip verwendet werden kann, um dem durch die Texturierdüse geführten Fäden einen Schutzdrall zu erteilen, welcher zusätzlich zur sonst genannten Kompaktierung der Teilfäden dafür sorgt, dass bei Mehrfachführung von Fäden durch eine Texturierdüse die einzelnen Teilfäden sich weniger ineinander verharken, sondern im wesentlichen für sich nebeneinander bleiben, wobei der obere Drallstop des entsprechenden Teilfadens die in Fadenlaufrichtung vorausgehende Galette des Galettenpaares 4 ist.

Ein Schutzdrall ist insbesondere dann sinnvoll, wenn die Fäden wie in den Fig. 1-5 gezeigt, in einer gemeinsamen Texturierdüse texturiert werden.

Im weiteren sei erwähnt, dass bei Verwendung des Falschdrallprinzips zur Kompaktierung der Teilfäden nach den Präparationsmitteln 2, diese Präparationsmittel 2 als Drallstop verwendet werden können, wenn keine Umlenkfadenführer 31 aus irgendwelchen Gründen verwendet werden, sowie dass der Begriff "anders anfärbenden Teilfaden" so zu verstehen ist, dass solche Fäden im Farbprozess, bei Anwendung von beispielsweise gleicher Farbe, nuanciert unterschiedliche, jedoch wünschbare Farbeffekte enthalten.

Ebenfalls sei erwähnt, dass bei der genannten Nachkompaktierung mittels Verwirbelungsdüsen, der Kompaktiereffekt mittels Druck (bar) und/oder Menge (kg/h) und/oder der Temperatur des Gases, z.B. Luft oder Dampf verändert wird, indem dadurch die Anzahl Verwirbelungen pro Längeneinheit des Fadens mehr oder weniger wählbar unterschiedlich ausfällt. Dies wird erfindungsgemäss verwendet um den Farbeffekt des fertigen Garnes zusätzlich zur Variierung des Farbeffektes durch die Auswahl der Farben zu variieren.

Zusätzlich können diese Parameter (Druck, Menge, Temperatur des Gases) pro Teilfaden unterschiedlich gewählt werden, so dass von Teilfaden zu Teilfaden ein Unterschied in der Verwirbelung und damit in der Intensität der Farbtrennung bzw. Farberkennung im Garn besteht.

### Legende

- 1: Spinnschacht mit oder ohne Unterteilungen
- 2: Präparationsmittel
- 3: Vorkompaktierungsmittel
- 4-4.2: Streckgaletten
- 5: Texturierdüse
- 6: Heiz- und Förderelement
- 7.1-7.3: Kräuselelement
- 8: Nachkompaktierungsmittel
- 9: Kollektivkompaktierungsmittel
- 10: Spuler
- 11-11.2: Teilfäden
- 11.3-11.5: gekräuselte Teilfäden
- 12: Garn
- 13: gefärbte Spulen
- 14-14.2: Teilfäden
- 14.3-14.5: gekräuselte Teilfäden
- 15: Heiz- und Förderelement
- 16: Kühltrommel
- 17: Heiz- und Förderelement
- 18: Nadelwalze
- 19: Flächenheizelement
- 20: Texturierdüse
- 21: Heiz- und Förder- und Drallgeberelement
- 22: Kräuselelement
- 23: Texturierdüse
- 24: Heiz- und Förderelement
- 25: Kräuselelement
- 26: Heiz- und Förderelement
- 27: Kräuselelement
- 28: Texturierdüse
- 29: Förderwalzen
- 30: Auslenkelement
- 31: Umlenkfadenführer
- 32: Lamellen
- 33: Galetten
- 34: Galetten
- 35: Galetten
- 36: Kühlluftauftragelement
- 37: Kühlluftabsaugelement
- 38: Texturierdüse
- 39: Heiz- und Förderelement
- 40: Kräuselelement
- 41: Aussenwand
- 42: Zwischenwand
- 43: Lamellen
- 44: Luftaustrittsrichtung
- 45: Fadenwirrlage
- 46: oberer Flansch
- 47: unterer Flansch
- 48: Symetrieebene
- 49: Lamellen
- I, II: Fibrillenbündel
- G1, G2: Galetten
- T1, T2, J: Kompaktiermittel
- S: Eugstellen
- R1, R2: Drehung im Fibrillenbündel
- P: Gasdruck

## Patentansprüche

1. Verfahren zur Erzeugung eines Garnes (12) aus mehreren Teilfäden (11,11.1,11.2), wobei die Teilfäden zusammengefasst gekräuselt und einer Aufspulung (10) unterzogen werden,
**dadurch gekennzeichnet,**
**dass** jeder Teilfaden (11,11.1,11.2), für sich in einem Förderelement (21,21.1) mittels eines Fördermediums gefördert und die Teilfäden in einem anschliessenden Kräuselelement (22,25) gemeinsam zu einem Pfropfen gekräuselt werden.

2. Verfahren nach Anspruch 1, **dadurch gekennzeichnet, dass** die Teilfäden (11,11.1,11.2) zusammengefasst in das Kräuselelement (22,25) münden.

3. Verfahren nach Anspruch 1, **dadurch gekennzeichnet, dass** das texturierte Garn nach der Texturierung wieder in Teilfäden aufgeteilt und jeder Teilfaden vor einer Kollektivkompaktierung einer Nachkompaktierung unterzogen wird.

4. Verfahren nach Anspruch 1, **dadurch gekennzeichnet, dass** vor der Texturierung die Teilfäden einer Streckung unterzogen werden.

5. Verfahren nach Anspruch 1 und 4, **dadurch gekennzeichnet, dass** eine Vorkompaktierung separat pro Teilfaden vor der Streckung bzw. der Texturierung durchgeführt wird.

6. Verfahren nach einem der vorangehenden Ansprüche, **dadurch gekennzeichnet, dass** die genannten Kompaktierungen wahlweise mittels einer Verwirbelungskompaktierung und/oder mittels einer Falschdrallkompaktierung durchgeführt werden.

7. Verfahren nach einem der vorangehenden Ansprüche, **dadurch gekennzeichnet, dass** die Vorkompaktierung eine Falschdrallkompaktierung und die Nach- und Kollektivkompaktierung je eine Verwirbelungskompaktierung sind.

8. Verfahren nach Anspruch 3, **dadurch gekennzeichnet, dass** eine Veränderung des Effektes des fertigen Garnes (12) durch Variation mindestens eines der folgenden Parameters beim Verwirbeln in der Nachkompaktierung, und zwar pro Teilfaden gleich oder unterschiedlich, durchgeführt wird, nämlich:
- des Druckes (bar)
- der Menge (kg/h)
- Temperatur (°C)
des für das Verwirbeln verwendenden Gases, beispielsweise Luft und/oder Dampf.

9. Verfahren nach Anspruch 5, **dadurch gekennzeichnet, dass** die genannte Vorkompaktierung eine Falschdrallkompaktierung ist und die Drallgebung durch Drallmittel erzeugt wird, welche die Drallerteilung vor der Streckung bzw. Texturierung, in Fadenlaufrichtung gesehen, erzeugen.

10. Verfahren nach Anspruch 9, **dadurch gekennzeichnet, dass** die genannte Drallerteilung mittels einer Drallgebung der Förderelemente erfolgt.

11. Vorrichtung zur Erzeugung eines Garnes aus mehreren Teilfäden mit einer Texturierdüse (20,23) bestehend aus einem Förderelement (21,21.1) und einem Kräuselelement (22,25) für alle Teilfäden,
**dadurch gekennzeichnet,**
**dass** pro Teilfaden je in separates Förderelement (21,21.1) vorgesehen ist, wobei diese Förderelemente zusammengefasst in das Kräuselelement (22,25) münden.

12. Vorrichtung nach Anspruch 11, **dadurch gekennzeichnet, dass** die Förderelemente (21,21.1) derart angeordnet sind, dass gedachte Symmetrieebenen der einzelnen Förderelemente (21,21.1) sich vor dem Kräuselelement (22), in Fadenlaufrichtung gesehen, schneiden.

13. Vorrichtung nach Anspruch 11, **dadurch gekennzeichnet, dass** gedachte Symmetrieebenen der einzelnen Förderkanäle (21,21.1) sich ausserhalb des Förderelementes (24) bzw. innerhalb des Kräuselelementes (25) schneiden, wobei der Schnittpunkt nicht dargestellt ist.

14. Vorrichtung nach Anspruch 11, **dadurch gekennzeichnet, dass** das Förderelement (21) einen Ansaugteil aufweist, welcher dem entsprechenden Teilfaden einen Falschdrall erteilt.

15. Vorrichtung nach Anspruch 11, **dadurch gekennzeichnet, dass** vor der Texturierdüse (20,23), in Fadenlaufrichtung gesehen, ein Streckmittel (4) für die Teilfäden (11, 11.1, 11.2) vorgesehen ist.

16. Vorrichtung nach Anspruch 11, **dadurch gekennzeichnet, dass** vor der Texturierdüse (20,23)), in Fadenlaufrichtung gesehen, ein Vorkompaktiermittel (3) für die Teilfäden (11,11.1,11.2) vorgesehen ist.

17. Vorrichtung nach Anspruch 15 und 16, **dadurch gekennzeichnet, dass** das Vorkompaktiermittel (3) vor dem Streckmittel (4), in Fadenlaufrichtung gesehen, vorgesehen ist.

18. Vorrichtung nach Anspruch 11, **dadurch gekennzeichnet, dass** nach der Texturierdüse (20,23), in Fadenlaufrichtung gesehen, ein Nachkompaktiermittel (8) für die Teilfäden (11,11.1,11.2) vorgesehen ist.

19. Vorrichtung nach Anspruch 11, **dadurch gekennzeichnet, dass** nach der Texturierdüse (20,23), in Fadenlaufrichtung gesehen, ein Kollektivkompaktiermittel (9) für die Teilfäden (11,11.1,11.2) vorgesehen ist.

20. Vorrichtung nach Anspruch 18 und 19, **dadurch gekennzeichnet, dass** das Nachkompaktiermittel (8) vor dem Kollektivkompaktiermittel (9), in Fadenlaufrichtung gesehen, vorgesehen ist.

21. Vorrichtung nach einem der vorangehenden Ansprüche 11 bis 20, **dadurch gekennzeichnet, dass** die Kompaktiermittel wahlweise Verwirbelungsmittel und/oder Falschdrallmittel sind.

22. Vorrichtung nach einem der Ansprüche 11 bis 21, **dadurch gekennzeichnet, dass** die Vorkompaktiermittel (3) je ein Falschdrallmittel und die Nachkompaktiermittel (8) bzw. die Kollektivkompaktiermittel (9) je Verwirbelungsmittel sind.

23. Verfahren nach Anspruch 1, **dadurch gekennzeichnet, dass** jeder Teilfaden im Förderelement auch erwärmt wird.

24. Verfahren nach Anspruch 23, **dadurch gekennzeichnet, dass** jeder Teilfaden mittels des Fördermediums erwärmt wird.

## Claims

1. Method for producing a thread (12) from several part threads (11,11.1,11.2), whereby the part threads are jointly crimped and submitted to a winding up (10), **characterized in that** each part thread (11, 11.1, 11.2) for itself is conveyed in a conveying means (21,21.1) by means of a conveying medium and the part threads in a following crimping means (22,25) are crimped together into a plug.

2. Method according to claim 1, **characterized in that** the part threads (11, 11.1, 11.2) lead jointly into the crimping means (22,25).

3. Method according to claim 1, **characterized in that** the textured thread is divided again into part threads after the texturizing and each part thread before collective compacting is submitted to a post-compacting.

4. Method according to claim 1, **characterized in that** before the texturizing the part threads are submitted to a drafting.

5. Method according to claim 1 and 4, **characterized in that** a pre-compacting is accomplished separately per part thread before the drafting and/or the texturizing.

6. Method according to one of the preceding claims, **characterized in that** the compacting mentioned is accomplished selectively by means of entangling compacting and/or by means of false-twist compacting.

7. Method according to one of the preceding claims, **characterized in that** the pre-compacting is a false-twist compacting and the post-compacting and collective compacting each an entangling compacting.

8. Method according to claim 3, **characterized in that** a change of the effect of the finished yarn (12) is accomplished by variation of at least one of the following parameters during entangling in the post-compacting process, that is for each part thread identically or differently, that is:
the pressure (bar);
the amount (kg/h);
the temperature (°C) of the gas being used for entangling, for example air and/or steam.

9. Method according to claim 5, **characterized in that** the mentioned pre-compacting is a false-twist compacting and the twisting is generated by twisting means, which generates the twisting, seen in direction of thread travelling, before the drafting and/or texturizing.

10. Method according to claim 9, **characterized in that** the mentioned twisting takes place by means of a twisting produced by way of the conveying element.

11. Device for the production of a thread of several part threads with a texturizing nozzle (20,23) consisting of a conveying element (21,21.1) and a crimping means (22,25) for all part threads, **characterized in that** for each part thread, a respective conveying element (21,21.1) is provided, whereby these conveying elements jointly open into the crimping element (22,25).

12. Device according to claim 11, **characterized in that** the conveying elements (21,21.1) are arranged in such a manner that imaginary symmetry planes of the individual conveying elements (21,21.1) cross one another, seen in travelling direction of the thread, before the crimping element (22),.

13. Device according to claim 11, **characterized in that** imaginary symmetry planes of the individual conveying channels (21,21.1) cross one another outside the conveying component (24) and/or within the crimping element (25), whereat the point of intersection is not shown.

14. Device according to claim 11, **characterized in that** the conveying element (21) is being provided with a sucking part, which gives a false-twist to the respective part thread.

15. Device according to claim 11, **characterized in that** in front of the texturizing nozzle (20,23), seen in thread travelling direction, a stretching means (4) is provided for the part threads (11,11.1,11.2).

16. Device according to claim 11, **characterized in that** in front of the texturizing nozzle (20,23), seen in thread travelling direction, a pre-compacting means (3) is provided.

17. Device according to claim 15 and 16, **characterized in that** the pre-compacting means (3) is provided, seen in thread travelling direction, in front of the stretching means (4).

18. Device according to claim 11, **characterized in that** after the texturizing nozzle (20,23), seen in thread travelling direction, a post-compacting means (8) is provided for the part threads (11,11.1,11.2).

19. Device according to claim 11, **characterized in that** after the texturizing nozzle (20,23), seen in thread travelling direction, a collective compacting means (9) is provided for the part threads (11,11.1,11.2).

20. Device according to claim 18 and 19, **characterized in that** the post-compacting means (8) is provided, seen in thread travelling direction, in front of the collective compacting means (9).

21. Device according to one of the preceding claims 11 to 20, **characterized in that** the compacting means is selectively an entangling compacting means and/or a false-twist means.

22. Device according to one of the claims 11 to 21, **characterized in that** the pre-compacting means (3) is each a false-twist means and the post-compacting means (8) and/or the collective compacting means (9) are each an entangling compacting means.

23. Method according to claim 1, **characterized in that** each part thread is also heated within the conveying component.

24. Method according to claim 23, **characterized in that** each part thread is heated by means of the conveying medium.

## Revendications

1. Procédé servant à produire un fil (12) constitue par plusieurs fils partiels (11,11.1,11.2), et où les fils partiels sont frises à l'état rassemble et soumis à un bobinage (10),
**caractérisé par le fait que**
chaque fil partiel (11,11.1,11.2) est transporte individuellement par un élément de transport (21,21.1), à l'aide d'un media de transport, et les fils partiels sont frises ensemble en
un tampon, dans un élément de frisage (22,25) qui fait suite.

2. Procédé selon revendication 1,
**caractérisé par le fait que**
les fils partiels (11,11.1,11.2) débouchent dune manière rassemblée dans l'élément de frisage (22,25).

3. Procédé selon revendication 1,
**caractérisé par le fait que**,
après la texturation, le fil texturé est à nouveau partagé en fils partiels, et chaque fil partiel est soumis à un post-compactage, avant un compactage collectif.

4. Procédé selon revendication 1
**caractérisé par le fait que**,
avant la texturation, les fils partiels sont soumis à un étirage.

5. Procédé selon revendications 1 et 4,
**caractérisé par le fait que**,
avant l'étirage respectivement la texturation, un pré-compactage est effectue séparément sur chaque fil partiel.

6. Procédé selon d'une des revendications précédentes,
**caractérisé par le fait que**
lesdits compactages sont réalisés, au choix, à l'aide d'un compactage par tourbillonnement et/ou à l'aide d'un compactage par fausse torsion.

7. Procédé selon d'une des revendications précédentes,
**caractérisé par le fait que**
le pré-compactage est un compactage par fausse torsion, et le post-compactage ainsi que le compactage collectif sont chacun un compactage par tourbillonnement.

8. Procédé selon revendication 3,
**caractérisé par le fait**
**qu'**un changement de l'effet du fil fini (12) est réalisé par variation d'au moins un des paramètres suivants, lors du tourbillonnement dans le post compactage, et ceci, d'une manière
égal ou différente, par fil partiel, c'est-à-dire:
- de la pression (bar)
- de la quantité (kg/h)
- de la température (°C)
du gaz utilisé pour le tourbillonnement, par exemple, l'air et/ou la vapeur.

9. Procédé selon revendication 5,
**caractérisé par le fait que**
ledit pré compactage est un compactage par fausse torsion, et l'application de la torsion est produite par des moyens de torsion, lesquels effectuent l'application de la torsion avant l'étirage respectivement la texturation, vu dans le sens de déplacement du fil.

10. Procédé selon revendication 9,
**caractérisé par le fait que**
ladite application de la torsion est réalisée par un donneur de torsion des éléments de transport.

11. Dispositif servant à produire un fil constitue par plusieurs
fils partiels, avec un buse de texturation (20,23) constituée par un élément de transport (21,21.1) et un élément de frisage (22,25) pour tous les fils partiels,
**caractérisé par le fait**
**qu'**un élément de transport séparé (21,21.1) est prévu pour chacun des fils partiels, et où ces éléments de transport débouchent, d'une manière rassemblée, dans l'élément de frisage (22,25).

12. Dispositif selon revendication 11,
**caractérisé par le fait que**
les éléments de transport (21,21.1) sont disposes de telle manière que des plans de symétrie imaginaires des éléments de transport individuels (21,21.1) se coupent avant l'élément de frisage (22), vu dans le sens de déplacement du fil.

13. Dispositif selon revendication 11,
**caractérisé par le fait que**
des plans de symétrie imaginaires des canaux de transport individuels (21,21.1) se coupent en dehors de l'élément de transport (24), respectivement à l'intérieur de l'élément de frisage (25), et où le point d'intersection n'est pas représenté.

14. Dispositif selon revendication 11,
**caractérisé par le fait que**
l'élément de transport (21) présente une partie aspirante, laquelle donne une fausse torsion au fil partiel correspondant.

15. Dispositif selon revendication 11,
**caractérisé par le fait qu'**un
moyen d'étirage (4) pour les fils partiels (11, 11.1, 11.2) est prévu avant la buse de texturation (20,23), vu dans le sens de déplacement du fil.

16. Dispositif selon revendication 11,
**caractérisé par le fait**
**qu'**un moyen de pré compactage (3) pour les fils partiels (11,11.1,11.2) est prévu avant la buse de texturation (20,23), vu dans le sens de déplacement du fil.

17. Dispositif selon revendications 15 et 16,
**caractérisé par le fait que**
le moyen de pré compactage (3) est prévu avant le moyen d'étirage (4), vu dans le sens de déplacement du fil.

18. Dispositif selon revendication 11,
**caractérisé par le fait**
**qu'**un moyen de post compactage (8) pour les fils partiels (11, 11.1, 11.2) est prévu après la buse de texturation (20,23), vu dans le sens de déplacement du fil.

19. Dispositif selon revendication 11,
**caractérisé par le fait**
**qu'**un moyen de compactage collectif (9) pour les fils partiels (11, 11.1, 11.2) est prévu après la buse de texturation (20,23), vu dans le sens de déplacement du fil.

20. Dispositif selon revendications 18 et 19,
**caractérisé par le fait que**
le moyen de post-compactage (8) est prévu avant le moyen de compactage collectif (9), vu dans le sens de déplacement du fil.

21. Dispositif selon d'une des revendications précédentes 11 à 20,
**caractérisé par le fait que**
les moyens de compactage sont, au choix, des moyens par tourbillonnement et/ou des moyens par fausse torsion.

22. Dispositif selon d'une des revendications 11 à 21,
**caractérisé par le fait que**
les moyens de pré compactage (3) sont chacun un moyen par fausse torsion, et les moyens de post-compactage (8) respectivement les moyens de compactage collectifs (9) sont chacun un moyen par tourbillonnement.

23. Procédé selon revendication 1,
**caractérisé par le fait que**
chaque fil partiel est également chauffe dans l'élément de transport.

24. Procédé selon revendication 23,
**caractérisé par le fait que**
chaque fil partiel est chauffe à l'aide du media de transport.
